# EUROPÄISCHE PATENTSCHRIFT

(11) **EP 0 659 156 B1**
(45) Veröffentlichungstag und Bekanntmachung des Hinweises auf die Patenterteilung: **12.06.1996**
(21) Anmeldenummer: 93918966.8
(22) Anmeldetag: 08.09.1993
(51) Int. Cl.: B65D 83/04

(54) **BEHÄLTNIS ZUR AUFBEWAHRUNG UND EINZELAUSGABE VON IN TRÄGERN GEHALTENEN DRAGEES**
PACK DESIGNED TO HOLD AND INDIVIDUALLY DISPENSE PILLS CONTAINED IN A HOLDER
CONDITIONNEMENT SERVANT A CONSERVER ET A DISTRIBUER INDIVIDUELLEMENT DES COMPRIMES MAINTENUS DANS DES SUPPORTS

(30) Priorität: 11.09.1992 DE 4230453
(43) Veröffentlichungstag der Anmeldung: 28.06.1995
(73) Patentinhaber: FRAUNHOFER-GESELLSCHAFT ZUR FÖRDERUNG DER ANGEWANDTEN FORSCHUNG E.V., D-80636 München (DE)
(72) Erfinder: KERN, Peter, D-70193 Stuttgart (DE); SCHINDHELM, Roland, D-71069 Sindelfingen (DE); SOLF, Johannes, D-71063 Sindelfingen (DE)
(74) Vertreter: Pfenning, Meinig & Partner
(86) Internationale Anmeldenummer: DE9300829
(87) Internationale Veröffentlichungsnummer: WO9406706

(56) Entgegenhaltungen:
- DE-B- 1 806 343
- DE-B- 1 916 894
- US-A- 3 557 747

## Beschreibung

Die Erfindung betrifft ein Behältnis zur Aufbewahrung und Einzelausgabe von in ringförmigen Trägern gehaltenen Dragees nach dem Oberbegriff des Patentanspruches 1.

Aus der gattungsgemäßen den Oberbegriff bildenden DE 39 22 763 ist ein Behälter zur Aufbewahrung und zum Spenden von in Blistern eingesiegelten festen Arzneiformen bekannt. Dabei werden auf dem ringförmigen Unterteil die ebenfalls kreisförmigen Blister aufgesetzt und mit einem Teil des als Deckel ausgeführten Oberteiles gegen das Unterteil gedrückt. Ober- und Unterteil des Behälters werden mit einem aus der Grundfläche des Unterteiles herausragenden Kern, auf den eine im Oberteil integrierte Hülse aufsteckbar ist, gehalten. Eine zusätzliche Führung wird durch die Gestaltung der äußeren Mantelflächen des Ober- und Unterteiles erreicht. Die Trennfuge zwischen Ober- und Unterteil befindet sich in der Mitte der äußeren Mantelfläche des Behälters. Ober- und Unterteil werden dadurch in der gewünschten Lage zueinander gehalten, daß das Oberteil des auf dem Unterteil angebrachten Kernes mit der Hülse durch Ausbauchungen eine Schnappverbindung bildet und der Außenrand des Ober- und Unterteiles so ausgeformt ist, daß eine gegenseitige Führung gegeben ist.

Mit dieser Ausgestaltung ist es schwierig, beim erforderlichen Austausch eines Blisters den Behälter zu öffnen. Besonders ältere, gebrechliche oder kranke Menschen haben dabei Probleme, diesen einfach zu öffnen, da beim Angriff an den äußeren Mantelflächen die Oberfläche, die von den Fingern als Kontaktfläche genutzt werden kann, durch die in der Mitte verlaufende Trennfuge begrenzt ist. Besonders behindernd wirkt sich ein bei dieser Ausführungsform des Behälters mögliches Verkanten aus und die Kraft, die zum Öffnen des Behälters erforderlich ist, erhöht sich sehr stark.

Bei diesen Schwierigkeiten kann es dazu kommen, daß beim Öffnen des Behälters am Ausdrücker, der mit dem Oberteil verbunden ist, angegriffen und dieser durch die großen erforderlich Kräfte beschädigt wird, so daß der gesamte Behälter in seiner geplanten Funktion nicht mehr verwendbar ist.

Für eine regelmäßige zyklische Einnahme ist eine Anzeige für den entsprechenden Wochentag am Behälter vorhanden. Durch Drehen des Oberteiles wird eine ringförmige Datumsmarkierung überstrichen und es erscheint in einem im Oberteil befindlichen Fenster jeweils die Bezeichnung eines Wochentages. Bei eindeutiger Erkennbarkeit dieses Symboles befindet sich der Ausdrücker direkt über einer Auswurföffnung, die im Boden des Unterteiles eingebracht ist und die im Blister entsprechend positionierte Arzneimittelform (Tabletten, Dragees, Kapseln) wird mit dem Ausdrücker aus der Blisterverpackung durch die Auswurföffnung gepreßt. Für ein leichtes, keinen großen Kraftaufwand erforderndes Herausdrücken eines solchen in einem Blister gehaltenen Arzneimittels ist eine exakte Positionierung des Ausdrückers gegenüber dem Arzneimittel und der Auswurföffnung unabdingbar. Als einziges Hilfsmittel hat der Benutzer hierzu nur das bereits genannte Fenster mit der Wochentagsanzeige zur Verfügung. Weicht die Lage des Ausdrückers gegenüber dem Arzneimittel nur unwesentlich ab, können größere Kräfte erforderlich sein und im besonderen Fall kann es sogar dazu kommen, daß drageeförmige oder in Kapseln enthaltene Arzneimittel mit dem Ausdrücker durch das Verkanten beschädigt werden und im Extremfall dadurch unbrauchbar werden.

Aus Sicherheitsgründen müssen die Arzneimittel auf dem Blister in einem bestimmten Mindestabstand angeordnet sein, um zu verhindern, daß jeweils nur eine Ration aus dem Behälter entfernbar ist.

Ausgehend von diesen Nachteilen ist es daher Aufgabe der Erfindung, ein Behältnis zur Aufbewahrung und Einzelausgabe von in Trägern gehaltenen Dragees oder anderen Arzneimittelformen zu schaffen, das einfach, sicher und zuverlässig in der Handhabung ist, bei dem Verletzungen und Beschädigungen der Arzneimittel ausgeschlossen sind.

Erfindungsgemäß wird diese Aufgabe durch die im kennzeichnenden Teil des Patentanspruches 1 genannten Merkmale gelöst. Vorteilhafte Ausgestaltungen und Weiterbildungen des erfindungsgemäßen Behältnisses ergeben sich aus den in den Unteransprüchen genannten Merkmalen.

Durch das im wesentlichen aus einem Unter- und einem Oberteil bestehende Behältnis, mit denen ein Dragees oder andere geeignete Arzneimittelformen aufnehmender Träger in definierter Lage gehalten wird, ist ein einfacher Austausch eines entleerten durch einen vollen Träger möglich.

Nach dem Aufstecken des Oberteiles auf das Unterteil und dem Einrasten von mindestens einer am Oberteil befestigten Rastzunge in eine am Unterteil befestigte Rastnase, die Bestandteil einer im Zentrum des Unterteiles ausgebildeten Nabe ist, werden beide Teile sicher gegeneinander gehalten und können leicht gegeneinander verdreht werden.

Dadurch, daß entweder im Ober- oder im Unterteil wellenförmige Rastmarken vorhanden sind, in die in zusammengefügter Stellung eine am gegenüberliegenden Teil angebrachte federnde Zunge eingreift, können Ober- und Unterteil des Behältnisses nur stufenförmig von Rastmarke zu Rastmarke verdreht werden. Der Abstand der einzelnen Rastmarken entspricht den Abständen, in denen die Dragees auf dem Träger angeordnet sind, so daß nach Einrasten der Zunge in eine Rastmarke gesichert ist, daß eine weitere federnde Zunge, der sogenannte Dragee-Ausstoßer, direkt oberhalb einer im Unterteil eingebrachten Ausgabeöffnung angeordnet ist. Befindet sich zwischen Dragee-Ausstoßer und Ausgabeöffnung noch ein Dragee, wird dieses beim Druck auf den Dragee-Ausstoßer aus dem Träger herausgepreßt und verläßt das Behältnis durch die Ausgabeöffnung.

Durch weiterdrehen des Oberteiles gegenüber dem Unterteil bewegt sich die federnde Zunge in die nachfolgende Rastmarke und der Dragee-Ausstoßer wird somit exakt über dem nächsten Dragee und der entsprechenden Ausgabeöffnung positioniert, so daß weder ein erhöhter Kraftaufwand beim Herausdrücken erforderlich ist noch eine Beschädigung durch unsachgemäßen Gebrauch an den Arzneimitteln erfolgen kann.

Besonders vorteilhaft ist es, wenn die Wellenform der Rastmarken nicht in Form einer harmonischen Schwingung ausgebildet ist, sondern die auflaufende und ablaufende Seite der Rastmarke mit unterschiedlichen Anstiegen ausgebildet sind. Ist der Anstieg in gewünschter Drehrichtung des Oberteiles wesentlich geringer als in der entgegengesetzten Richtung, so ist ein Verdrehen in Rückwärtsrichtung ausgeschlossen.

Besonders günstig ist es, die Rastmarken am Unterteil vorzusehen und die in diese eingreifende federnde Zunge am Oberteil vorzusehen. Die Rastmarken können dabei sowohl radial in Außenrichtung ausgebildet sein als auch integraler Bestandteil der Grundfläche des Unterteiles sein. In beiden Fällen ist es jedoch wünschenswert, daß keine wellenförmigen Bestandteile des Unterteiles über das als Deckel ausgebildete Oberteil hinausragen und beim Drehen Verletzungen dadurch verhindert werden.

Insbesondere bei zyklisch einzunehmenden Arzneimitteln ist es vorteilhaft, Markierungen, wie z.B. den entsprechenden Wochentag, auf dem Unterteil exakt entsprechend der Position einer Ausgabeöffnung anzubringen. Als Anzeiger kann dabei der Dragee-Ausstoßer, der integraler Bestandteil des Oberteiles ist, ausgebildet sein und beispielsweise seine Spitze in Richtung der Wochentagsmarkierung weisen. Diese Markierungen können auch am nicht durch das Oberteil überdeckten Bereich des Unterteiles angebracht sein. Dieses bietet z.B. den Vorteil, daß ein Austausch solcher Markierungen möglich wird, wenn ein anderer Einnahmezyklus für entsprechende Arzneimittel erforderlich wird. In diesem Fall kann eine mit der entsprechenden Markierung versehene selbstklebende Folie auf den entsprechenden Bereich des Unterteiles aufgeklebt werden.

In der Regel werden als Träger zur Aufnahme von Dragees Blister verwendet, in denen die Dragees zwischen Schichten aus verschiedenen Materialien gehalten werden. Bisher werden überwiegend Kunststoffe, Aluminiumfolien oder Papier verwendet. Diese runden oder eckigen flächig ausgebildeten Träger bieten bei der Entsorgung Nachteile, wenn sie aus mehreren Komponenten zusammengefügt sind und diese getrennt entsorgt werden müssen. Außerdem ist ein bestimmter Anteil an Trägermaterial erforderlich, der nur dazu dient, die einzelnen Arzneimittel (Dragees) in einem bestimmten Abstand voneinander zu halten und den Träger im Behältnis sicher zu positionieren und zu fixieren.

Ist jedoch das erfindungsgemäße Behältnis mit ringförmigen Haltestegen versehen, zwischen denen die Ausgabeöffnungen angeordnet sind, können kettenförmige Drageeträger verwendet werden. Diese Drageeträger nehmen die einzelnen Dragees in einem gemeinsamen Schlauch auf, der sie von außen gegen Beschädigungen und Feuchtigkeit schützt und in einem bestimmten Abstand voneinander hält. Durch ein gewisses Maß an Elastizität kann dieser Schlauch zwischen die ringförmigen Haltestege eingelegt werden und die einzelnen Dragees werden in exakter Position dadurch gehalten, daß die Haltestege an den Ausgabeöffnungen Durchbrechungen aufweisen, die ein Verrutschen der Dragees außerhalb des Bereiches der Ausgabeöffnungen verhindern. Mit der Verwendung dieser Schläuche als Trägerelement verringert sich der Materialeinsatz, und es wird lediglich eine Materialkomponente verwendet.

Nachfolgend soll die Erfindung anhand von Ausführungsbeispielen näher beschrieben werden. Es zeigen:
- Fig. 1: eine Draufsicht auf ein erfindungsgemäßes Behältnis;
- Fig. 2: die Draufsicht im Teilschnitt;
- Fig. 3: die dazugehörige Seitenansicht;
- Fig. 4: eine Seitenansicht im Schnitt, und
- Fig. 5: eine Ausführungsform des erfindungsgemäßen Behältnisses in geschnittener Seitenansicht.

Die in der Fig. 1 dargestellte, in Draufsicht erkennbare Ausführungsform eines erfindungsgemäßen Behältnisses besteht im wesentlichen aus zwei zusammensteckbaren Teilen, einem Unterteil 1 und einem Oberteil 2. Beide Teile sind entsprechend der dargestellten Pfeile gegeneinander verdrehbar. Am Unterteil 1 sind entsprechend der auf dem Träger 12 vorhandenen Dragees oder anderen Arzneimittelformen in der Anzahl übereinstimmende wellenförmige Rastmarken 4 eingearbeitet. Eine Arretierung gegen unerwünschtes Verdrehen dieser beiden Teile ist mit einer in dieser Darstellung nicht erkennbaren, am Oberteil 2 befestigten federnden Zunge gegeben, die in eine Rastmarke 4 eingreift. Beim gegenseitigen Verdrehen des Unterteiles 1 gegenüber dem Oberteil 2 gleitet diese federnde Zunge 3 entlang der Gleitbahn der Rastmarken 4 in die in Drehrichtung benachbarte Rastmarke und ist in dieser erneut gehalten. Daß ein Weiterdrehen in nur einer Drehrichtung möglich wird, erfolgt dadurch, daß die Wellenform der Rastmarken mit unterschiedlichen Anstiegen versehen wird. Dabei ist der Anstieg der Wellen in Drehrichtung wesentlich geringer als in der zu dieser entgegengesetzten Richtung.

Nach dem Einlegen des in dieser Darstellung nicht erkennbaren Trägers wird der in das Oberteil integrierte Dragee-Ausstoßer 11 in eine der auf dem Außenrand 8 des Unterteiles 1 aufgetragenen Markierung entsprechenden Position gebracht. Dieser Dragee-Ausstoßer 11 weist damit genau auf die mit einem Punkt gekennzeichnete Startmarkierung auf dem Träger 12. Diese Startmarkierung befindet sich auf einer Auszahnung des Trägers 12, die im Falle eines täglich zu verabreichenden Medikamentes in die Rastmarke des entsprechenden Wochentages, an dem die Einnahme beginnen soll, einfügbar ist.

Das deckelförmige Oberteil 2 ist zweifach geschlitzt, und der Bereich zwischen den Schlitzen bildet den Dragee-Ausstoßer 11, der in dieser Form nicht über die Außenabmessungen des Behälters hinausragt. Das verwendete Material des Oberteiles 2 muß zu einem gewissen Grad elastisch sein, so daß ein Eindrücken des Dragee-Ausstoßers 11 in Richtung auf das Unterteil 2 möglich wird. Beim Eindrücken des Dragee-Ausstoßers 11 wird ein im Träger 12 direkt unter dem Dragee-Ausstoßer 11 positioniertes Dragee, das in einem in der Regel kreisringförmigen Blister als Träger 12 aufgenommen ist, herausgedrückt.

In der Schnittdarstellung nach Fig. 2 ist ersichtlich, daß jeweils eine Austragsöffnung 10 in radial gleicher Richtung mit einer Rastzunge 4 übereinstimmt.

Bei den zyklisch einzunehmenden Arzneimitteln ist es häufig wichtig, den Beginn der Einnahme auf einen ganz bestimmten Wochentag oder Zeitpunkt zu legen. Dieser Tatsache Rechnung tragend, befindet sich auf dem als Blister ausgebildeten Träger 12 eine Markierungszunge 15, die in die bestimmte Rastmarke einsetzbar ist, die dem gewünschten Termin, der ein bestimmter Wochentag oder eine bestimmte Uhrzeit sein kann, entspricht. Dadurch ist gesichert, daß der Beginn der Einnahme eindeutig definiert ist.

Nachdem das entsprechende Dragee mittels des DrageeAusstoßers 11 aus dem Behältnis entfernt wurde, kann ein ungefährdeter Transport erfolgen, ohne daß die Gefahr einer Beschädigung der restlichen im Träger 12 enthaltenen Arzneien zu befürchten ist. Erst vor Beginn der nächstfolgenden Einnahme sollte das Verdrehen des Oberteiles 2 in die nächste Rastmarke 4 erfolgen und das entsprechende Dragee aus dem Behältnis entfernt und zur Einnahme bereitgestellt werden.

Zum Wechsel des entleerten Trägers 12 wird das Oberteil 2 vom Unterteil 1 abgenommen. Um dieses zu erleichtern, sind beide Teile mit unterschiedlichen Außendurchmessern versehen, so daß auf dem Bereich 8 des Unterteiles 1 ein entsprechender Platz zum Auftragen der entsprechenden Markierungen vorhanden ist. Außerdem ist die Dicke des Unterteiles 1 wesentlich geringer als die des Oberteiles 2, so daß die ergonomischen Verhältnisse für das Öffnen des Behältnisses günstig sind. Zusätzlich können ein bzw. mehrere Eingriffe 16 an der äußeren Mantelfläche des Oberteiles 2 vorhanden sein (Figur 3). Für ein problemfreies Verdrehen von Unter- und Oberteil 1, 2 sind auf beiden äußeren Mantelflächen entsprechende Gravuren vorgesehen.

Die geschnittene Seitendarstellung (Fig. 4) zeigt, wie das Oberteil 2 auf dem Unterteil 1 gehalten ist. Hierzu ragt eine ringförmige Nabe 6 über die Grundfläche des Unterteiles 1 um dessen Mittenachse. An dieser Nabe 6 befindet sich eine umlaufende Rastnase 5. Die Rastnase 5 weist einen größeren Außendurchmesser auf als der übrige Teil der Nabe 6. Am Oberteil 2 befindet sich mindestens eine Rastzunge 7 in einem Abstand, der es erlaubt, daß beim Aufstecken des Oberteiles 2 auf das Unterteil 1 der in Richtung auf die Rastnasen 5 eingezogene Teil der Rastzunge 7 hinter diese greift und ein sicherer Halt durch das Aneinanderliegen der aufeinander zu geneigten Flächen der Rastnase 5 und der Rastzunge 7 gegeben ist. Nach formschlüssigem Eingriff beider Elemente ist ein axiales Verschieben nur mit großem Kraftaufwand zum Öffnen des Behältnisses möglich, ein Drehen um die Längsachse des Behältnisses kann jedoch auf einfache Weise erfolgen und wird nur durch das Einrasten der federnden Zunge in die Rastmarken behindert, wie dies bereits beschrieben wurde. Das Oberteil 2 hält mit seinen äußeren Stirnseiten der Mantelflächen den auf der Grundfläche des Unterteiles 1 aufliegenden Träger 12. Der Träger 12 weist in seinem inneren Bereich eine kreisförmige Durchbrechung auf, die mindestens so groß ist, daß der Träger problemlos beim Einlegen in das Unterteil über die Rastnasen 5 gelegt werden kann.

Bei eingelegtem gefüllten Träger 12 erfolgt das Herausdrücken eines Dragees durch Eindrücken des DrageeAusstoßers 11 in Richtung eines im Träger 12 gehaltenen Dragees. Dabei wird das Dragee durch die auf der Grundfläche des Unterteiles 1 aufliegende Folie des Trägers 12 gedrückt und gelangt durch die entsprechende Ausgabeöffnung 10 aus dem Behältnis. Zu diesem Zweck verfügt der Dragee-Ausstoßer 11 über eine in das Behältnisinnere gerichtete Auswerfnase 17, die beim Eindrücken des Dragee-Ausstoßers 11 auf das Dragee zu bewegt wird.

In einer anderen in Fig. 5 dargestellten Ausführungsform werden als Träger 12 keine Blister verwendet, sondern es kommen kettenförmige Träger zum Einsatz, bei denen die Dragees in Schläuchen aufgenommen sind. Diese biegbaren Schläuche werden in das Unterteil 1 eingelegt und in diesem von ringförmigen Haltestegen 9 definiert positioniert gehalten. Die Haltestege 9 verfügen im Bereich der Ausgabeöffnungen 10 über Aussparungen, so daß jeweils ein Dragee genau über einer Ausgabeöffnung gehalten ist. Die Ausgabe des Dragees erfolgt in der gleichen Weise, die bereits beschrieben wurde, durch einfaches Niederdrücken des DrageeAusstoßers 11 nach erfolgtem Weiterdrehen des Oberteiles 2 in die nächstfolgende Entnahmeposition.

Bei einer Ausführung des Oberteiles 2 mit einem durchsichtigen Material sind die Kontrolle, ob das entsprechende Dragee turnusmäßig entnommen wurde oder nicht, und die Kontrolle des Füllungsgrades einfach möglich.

Bei entleertem Träger 12 wird das Oberteil 2 einfach vom Unterteil 1 abgezogen. Dabei gleiten die schräg aufeinander zu weisenden Flächen der Rastnase 5 und der Rastzunge 7 in radialer Richtung des Behältnisses auseinander. Dabei schnappt die Rastzunge 7 über die Rastnase 5, und das Oberteil 2 kann abgenommen werden. Nach Austausch des leeren gegen einen gefüllten Träger 12 wird das Oberteil 2 wieder auf das Unterteil 1 gesteckt, und das gefüllte Behältnis steht erneut zur Verfügung.

## Patentansprüche

1. Behältnis zur Aufbewahrung und Einzelausgabe von in ringförmigen Trägern gehaltenen Dragees, bestehend aus einem den Träger aufnehmenden Unterteil (1), mit integrierten, dem Träger angepaßten und entsprechend dem Abstand der Dragees angeordneten Ausgabeöffnungen (10) und einem auf das Unterteil (1) aufsetzbaren drehbaren Oberteil (2) mit Dragee-Ausstoßer (11),
dadurch gekennzeichnet,
daß am Unterteil (1) oder am Oberteil (2) wellenförmige Rastmarken (4) als Kreisring eingeformt sind, in die eine entgegengesetzt hierzu am gegenüberliegenden Teil (1, 2) angebrachte federnde Zunge (3) eingreift.

2. Behältnis nach Anspruch 1, dadurch gekennzeichnet, daß die wellenförmigen Rastmarken (4) in Drehrichtung des Oberteiles (2) einen geringeren Anstieg aufweisen als in der Gegenrichtung.

3. Behältnis nach Anspruch 1 und 2, dadurch gekennzeichnet, daß die Rastmarken (4) radial nach außen an der äußeren Mantelfläche des Unterteiles (1) angeformt sind.

4. Behältnis nach Anspruch 1 und 2, dadurch gekennzeichnet, daß die Rastmarken (4) radial nach innen im radialen Außenbereich des Unterteiles (1) angeformt sind.

5. Behältnis nach Anspruch 1 und 2, dadurch gekennzeichnet, daß die Rastmarken (4) auf der zum Oberteil (2) gerichteten Grundfläche des Unterteiles (1) kreisringförmig eingebracht sind.

6. Behältnis nach Anspruch 3 bis 5, dadurch gekennzeichnet, daß mindestens eine federnde Zunge (3) am Außenrand des Oberteiles (2) angeordnet ist.

7. Behältnis nach Anspruch 5 und 6, dadurch gekennzeichnet, daß die federnde Zunge (3) an der zum Unterteil (1) gerichteten Stirnfläche der Mantelfläche des Oberteiles (2) angebracht ist.

8. Behältnis nach einem der Ansprüche von 1 bis 7, dadurch gekennzeichnet, daß im Zentrum des Unterteiles (1) eine mit einer Rastnase (5) versehene, in Richtung des Oberteiles (2) aus der Grundfläche herausragende Nabe (6) angeordnet ist und mindestens eine am Oberteil (2) befestigte Rastzunge (7) im zusammengefügten Zustand des Behältnisses in die Rastnase (5) eingreift.

9. Behältnis nach einem der Ansprüche von 1 bis 8, dadurch gekennzeichnet, daß der Außendurchmesser des Unterteiles (1) größer als der Außendurchmesser des Oberteiles (2) ist.

10. Behältnis nach Anspruch 9, dadurch gekennzeichnet, daß der überstehende Außenrand (8) Träger einer Markierung ist.

11. Behältnis nach einem der Ansprüche von 1 bis 10, dadurch gekennzeichnet, daß die äußere Mantelfläche des Oberteiles (2) nach innen gerichtete Ausformungen (16) aufweist.

12. Behältnis nach einem der Ansprüche von 1 bis 11, dadurch gekennzeichnet, daß auf der Oberseite des Unterteiles (1) ringförmige Haltestege (9), die Ausgabeöffungen (10) einschließend, angeordnet sind, in denen ein kettenförmiger Drageeträger gehalten ist.

13. Behältnis nach Anspruch 12, dadurch gekennzeichnet, daß die Haltestege (9) im Bereich der Ausgabeöffnungen (10) durchbrochen sind.

## Claims

1. Pack to hold and individually dispense dragees held in circular carriers, comprising a bottom element (1) which accommodates the carrier, with integrated dispensing openings (10) which are matched to the carrier and arranged to correspond with the spacing of the dragees, and with a rotatable top element (2) seated on the bottom element (1) with dragee ejector (11), **characterized in that** waveshaped detent marks (4) are formed as an annular ring into either the bottom element (1) or the upper element (2) into which engages a resilient tongue (3) which is attached in opposition thereto to the opposite element (1, 2).

2. Pack according to Claim 1, **characterized in that** the waveshaped detent marks (4) have a lesser incline in the rotary direction of the upper element (2) than in the opposite direction.

3. Pack according to Claim 1 and 2, **characterized in that** the detent marks (4) are formed radially outwards onto the outer casing surface of the bottom element (1).

4. Pack according to Claim 1 and 2, **characterized in that** the detent marks (4) are formed radially inwards in the radial outer area of the bottom element (1).

5. Pack according to Claim 1 and 2, **characterized in that** the detent marks (4) are placed in ringshape fashion onto the ground surface of the bottom element (1) which faces towards the upper element (2).

6. Pack according to Claim 3 to 5, **characterized in that** at least one resilient tongue (3) is arranged on the outer edge of the upper element (2).

7. Pack according to Claim 5 and 6, **characterized in that** the resilient tongue (3) is fitted on the end surface of the casing surface of the upper element (2) which is oriented towards the bottom element (1).

8. Pack according to one of Claims 1 to 7, **characterized in that** in the centre of the bottom element (1) is arranged a hub (6), which is provided with a detent nose (5) and which protrudes from the ground surface in the direction of the upper element (2), and at least one detent tongue (7), which is fitted to the upper element (2), engages the detent nose (5) when the pack is in an assembled state.

9. Pack according to one of Claims 1 to 8, **characterized in that** the outside diameter of the bottom element (1) is larger than the outside diameter of the upper element (2).

10. Pack according to Claim 9, **characterized in that** the protruding outer edge (8) carries a marking.

11. Pack according to one of Claims 1 to 10, **characterized in that** the outer casing surface of the upper element (2) comprises inwardly oriented shapes (16).

12. Pack according to one of Claims 1 to 11, **characterized in that** on the upper side of the bottom element (1) are arranged ringshaped holding webs (9) so as to include dispensing openings (10), wherein a chainshaped dragee carrier is held.

13. Pack according to Claim 12, **characterized in that** the holding webs (9) are passed through in the area of the dispensing openings (10).

## Revendications

1. Conditionnement servant à conserver et à distribuer individuellement un des comprimés dragéifiés maintenus dans des supports de forme annulaire, constitué, d'une part, d'une partie inférieure (1) dans laquelle est logé le support, comportant des orifices (10) de distribution ajustés audit support, et disposés en fonction de l'écartement entre les comprimés, et d'autre part, d'une partie supérieure (2) rotative, pouvant être montée sur la partie inférieure (1) et comportant un éjecteur (11) des comprimés, caractérisé en ce que sur la partie inférieure (1) ou sur la partie supérieure (2) sont moulés des crans d'arrêt (4) de forme ondulée, disposés en cercle, dans lesquels vient s'engager une languette à ressort (3) fixée à cet effet en direction opposée sur la partie respectivement opposée (1, 2).

2. Conditionnement selon la revendication 1, caractérisé en ce que l'inclinaison des crans d'arrêt (4) de forme ondulée est plus faible dans le sens de rotation de la partie supérieure (2) que dans le sens opposé.

3. Conditionnement selon les revendications 1 et 2, caractérisé en ce que les crans d'arrêt (4) sont formés de manière à se projeter radialement vers l'extérieur sur la surface enveloppante extérieure de la partie inférieure (1).

4. Conditionnement selon les revendications 1 et 2, caractérisé en ce que les crans d'arrêt (4) sont formés de manière à se projeter radialement vers l'intérieur dans la zone radiale extérieure de la partie inférieure (1).

5. Conditionnement selon les revendications 1 et 2, caractérisé en ce que les crans d'arrêt (4) sont disposés en forme de cercle sur la face de base de la partie inférieure (1) orientée vers la partie supérieure (2).

6. Conditionnement selon les revendications 3 à 5, caractérisé en ce qu'au moins une languette à ressort (3) est disposée sur le bord extérieur de la partie supérieure (2).

7. Conditionnement selon les revendications 5 et 6, caractérisé en ce que la languette à ressort (3) est fixée sur la face frontale de la face enveloppante de la partie supérieure (2) orientée vers la partie inférieure (1).

8. Conditionnement selon l'une des revendications 1 à 7, caractérisé en ce qu'au centre de la partie inférieure (1) est disposé un moyeu (6) faisant saillie de la face de base en direction de la partie supérieure (2) et muni d'un ergot d'arrêt (5), et en ce qu'aun moins une languette d'arrêt (7), fixée sur la partie supérieure (2) est engagée avec cet ergot d'arrêt (5) lorsque le récipient se trouve à l'état assemblé.

9. Conditionnement selon l'une des revendications 1 à 8, caractérisé en ce que le diamètre extérieur de la partie inférieure (1) est supérieur au diamètre extérieur de la partie supérieure (2).

10. Conditionnement selon la revendication 9, caractérisé en ce que le bord extérieur (8) en projection est le support d'un marquage.

11. Conditionnement selon l'une des revendications 1 à 10, caractérisé en ce que la face enveloppante extérieure de la partie supérieure (2) présente des moulures (16) orientées vers l'intérieur.

12. Conditionnement selon l'une des revendications 1 à 11, caractérisé en ce que sur la face supérieure de la partie inférieure (1) sont disposées des barrettes supports annulaires (9) renfermant les orifices d'expulsion (10), un support de comprimés en forme de chaîne étant maintenu à l'intérieur de ces barrettes (9).

13. Conditionnement selon la revendication 12, caractérisé en ce que les barrettes de maintien (9) sont interrompues dans la région des orifices d'expulsion (10).
